# EUROPÄISCHE PATENTSCHRIFT

(11) **EP 4 511 853 B1**
(45) Veröffentlichungstag und Bekanntmachung des Hinweises auf die Patenterteilung: **10.06.2026**
(21) Anmeldenummer: 23716883.6
(22) Anmeldetag: 04.04.2023
(51) Int. Cl.: H01F 27/06, H01F 38/14, H01F 27/02, H05K 5/00

(54) **SEKUNDÄRTEIL**
SECONDARY PART
PARTIE SECONDAIRE

(30) Priorität: 21.04.2022 DE 102022001367
(43) Veröffentlichungstag der Anmeldung: 26.02.2025
(73) Patentinhaber: SEW-EURODRIVE GmbH & Co. KG, 76646 Bruchsal (DE)
(72) Erfinder: WOLF, Harald, 76698 Ubstadt-Weiher (DE); SCHROEDER, Detlev, 67363 Lustadt (DE)
(86) Internationale Anmeldenummer: PCT/EP2023/058878
(87) Internationale Veröffentlichungsnummer: WO 2023/202881

(56) Entgegenhaltungen:
- EP-A2- 1 686 597
- EP-B1- 2 828 869
- EP-B1- 3 420 625
- WO-A2-2007/137682
- DE-A1- 102018 007 912
- US-A1- 2014 327 318

## Beschreibung

Die Erfindung betrifft ein Sekundärteil.

Es ist allgemein bekannt, dass ein Sekundärteil induktiv an ein Primärleitersystem koppelbar ist.

Aus der DE 10 2018 007 912 A1 ist **als nächstliegender Stand der Technik** ein System zur induktiven Übertragung elektrischer Energie bekannt, wobei das System ein mit einem Primärleiter induktiv gekoppeltes Sekundärteil aufweist, wobei das Sekundärteil ein Gehäuse aufweist, wobei innerhalb des Gehäuses eine mit elektronischen Bauelementen bestückte Leiterplatte und eine Sekundärwicklung angeordnet sind, wobei ein Schaumstoffteil zwischen der Leiterplatte und der Sekundärwicklung angeordnet ist und insbesondere beidseitig, also auf der der Leiterplatte zugewandten Seite und auf der der Sekundärwicklung zugewandten Seite des Schaumstoffteils, Vergussmasse berührt.

Aus der US 2013 / 0 002 039 A1 ist ein berührungsloser Verbinder bekannt.

Aus der US 2006 / 0 103 496 A1 ist eine elektrische Komponente bekannt, die einen variablen Luftspalteffekt aufweist.

**Aus der** EP 2 828 869 A1 **ist ein Energieübertragungssystem mit einem an ein Primärleitersystem induktiv koppelbaren Modul bekannt.**

**Aus der** WO 2007/137682 A2 **ist ein Übertragerkopf bekannt.**

**Aus der** US 2014/327318 A1 **ist ein elektromagnetischer Verbinder bekannt.**

**Aus der** EP 1 686 597 A2 **ist eine Vorrichtung zur induktiven Energieübertragung zwischen einem Bestückautomaten und einer Zuführeinrichtung für Bauelemente bekannt.**

**Aus der** EP 3 420 625 B1 **ist ein induktiver Ladeanschluss für tragbare Computergeräte bekannt.**

Der Erfindung liegt daher die Aufgabe zugrunde, ein Sekundärteil weiterzubilden, wobei das Sekundärteil geräuscharm betreibbar sein soll.

Erfindungsgemäß wird die Aufgabe bei dem Sekundärteil nach den in Anspruch 1 angegebenen Merkmalen gelöst.

Wichtige Merkmale der Erfindung bei dem Sekundärteil, insbesondere für ein System zur induktiven Übertragung elektrischer Leistung, sind, dass das Sekundärteil einen Ferritkern aufweist,
wobei eine Wicklung von einem Spulenträger aufgenommen ist,
wobei ein an zumindest einem ersten Fußbereich des Spulenträgers abgestütztes erstes Federelement den Ferritkern an Auflagebereiche eines Gehäuseteils andrückt,
wobei das Gehäuseteil mit einem Basisteil verbunden ist, insbesondere mittels Schrauben,
   - wobei der erste Fußbereich an einer ersten Stufe des Basisteils abgestützt ist
   - oder wobei der Spulenträger, insbesondere mittels seines Fußbereiches, an einer Leiterplatte abgestützt ist, welche zwischen dem Spulenträger und dem Basisteil angeordnet ist, insbesondere wobei der Spulenträger die Leiterplatte zum Basisteil hindrückt, insbesondere über eine zwischengeordnete Isolierschicht, insbesondere Isolierbeschichtung der Leiterplatte oder Isolierplatte.

Von Vorteil ist dabei, dass durch die vom Federelement erzeugte Federkraft jegliches Spiel unterdrückbar ist und somit ein geräuscharmer Betrieb ermöglicht ist. Insbesondere ist das Sekundärteil auf einem Fahrzeug, insbesondere Schienenfahrzeug, anordenbar und es werden keine Klappergeräusche erzeugt, wenn das Sekundärteil veränderlichen Beschleunigungen, wie Rucken, ausgesetzt ist. Denn das Federelement drückt die Teile aneinander und verhindert somit ein Spiel. Dadurch ist ein Aufeinanderprallen von Teilen des Sekundärteils vermeidbar und somit auch Betriebsgeräusche. Außerdem ist bei der Bestromung Wechselstrom verwendbar und durch die Unterdrückung des Spiels auch die durch Magnetostriktion oder Wechselmagnetfelder verursachbaren Verschiebungen von Teilen des Sekundärteils gegeneinander verhinderbar.

Weiter ist von Vorteil, dass der Ferritkern zusammengedrückt wird, also nicht gedehnt, sondern gestaucht wird. Somit ist es ermöglicht, dass der Ferritkern aus Ferritteilen, insbesondere Joch und Schenkel, zusammensetzbar ist. dadurch ist eine kostengünstige Herstellung ermöglicht. Vorzugsweise ist der Ferritkern U-förmig zusammengesetzt, sodass die beiden voneinander beabstandeten Schenkel jeweils flächig berührend am Joch anliegen.

Bei einer vorteilhaften Ausgestaltung ist die erste Stufe auf der vom Federelement abgewandten Seite des ersten Fußbereichs (9) angeordnet. Von Vorteil ist dabei, dass das Federelement auf den Fußbereich drückt und somit eine vom Spulenträger weg gerichtete Federkraft in den Spulenträger einleitet.

Bei einer vorteilhaften Ausgestaltung weist der Ferritkern ein Joch und zwei Schenkel auf. Von Vorteil ist dabei, dass der Ferritkern mehrstückig und somit kostengünstig herstellbar ist. Außerdem sind Luftspalte vermeidbar.

Bei einer vorteilhaften Ausgestaltung drückt ein an zumindest einem zweiten Fußbereich des Spulenträgers abgestütztes zweites Federelement den Ferritkern an die Auflagebereiche des Gehäuseteils an,
wobei der zweite Fußbereich an einer zweiten Stufe des Basisteils abgestützt ist,
insbesondere wobei die zweite Stufe auf der vom zweiten Federelement abgewandten Seite des zweiten Fußbereichs (9) angeordnet ist. Von Vorteil ist dabei, dass die Federkraft aufgeteilt wird.

Bei einer vorteilhaften Ausgestaltung drückt das erste Federelement auf das Joch des Ferritkerns, wobei das zweite Federelement auf das Joch des Ferritkerns drückt,
wobei das Joch eine Verengung, insbesondere Engstelle, aufweist,
welche zwischen dem ersten Federelement und dem zweiten Federelement angeordnet ist,
insbesondere wobei die Verengung zwischen demjenigen Berührbereich angeordnet ist, an welchem das erste Federelement das Joch berührt, und demjenigen Berührbereich angeordnet ist, an welchem das zweite Federelement das Joch berührt. Von Vorteil ist dabei, dass beidseitig der Verengung auf das Joch gedrückt wird und somit die Verengung möglichst wenig belastet wird.

Bei einer vorteilhaften Ausgestaltung ist der erste der beiden Schenkel quaderförmig ausgeführt,
wobei der zweite der beiden Schenkel quaderförmig ausgeführt ist,
wobei das Joch mit Ausnahme der Verengung quaderförmig ausgeführt ist. Von Vorteil ist dabei, dass die Schenkel und das Joch senkrecht aufeinander anordenbar sind und somit die Federkraft geradlinig durch den Ferritkern durchleitbar ist.

Bei einer vorteilhaften Ausgestaltung weist der erste Schenkel eine ebene Seitenfläche auf, mit welcher der erste Schenkel an einer ebenen Seitenfläche des Jochs anliegt,
wobei der zweite Schenkel eine ebene Seitenfläche aufweist, mit welcher der zweite Schenkel an einer ebenen Seitenfläche des Jochs anliegt,
insbesondere wobei die Normalenrichtung der ebenen Seitenfläche des ersten Schenkels parallel zur Richtung der vom ersten Federelement erzeugten Federkraft ausgerichtet ist und/oder wobei die Normalenrichtung der ebenen Seitenfläche des zweiten Schenkels parallel zur Richtung der vom zweiten Federelement erzeugten Federkraft ausgerichtet ist, insbesondere und zur Normalenrichtung der ebenen Seitenfläche des ersten Schenkels. Von Vorteil ist dabei, dass die Schenkel relativ zum Joch nicht verkippen. Die Federkraft wird in Normalenrichtung in die Berührflächen eingeleitet.

Bei einer vorteilhaften Ausgestaltung ist jede der Auflageflächen am Gehäuseteil einstückig, insbesondere einteilig, ausgeformt und ragt zum Ferritkern hervor,
insbesondere wobei das Gehäuseteil samt Auflageflächen als Kunststoffspritzgussteil ausgebildet ist. Von Vorteil ist dabei, dass der Schenkel eine Punktberührung oder Zweipunktberührung zum Gehäuseteil hinaufweist. Die Federkraft des Federelements teilt sich also in die Auflageflächen auf. Somit ist der Ferritkern entsprechend der Auflageflächenpositionen ausgerichtet.

Bei einer vorteilhaften Ausgestaltung ist jeder der Fußbereiche am Spulenträger einstückig, insbesondere einteilig, als Hintergriff am Spulenträger ausgeformt,
insbesondere wobei der Spulenträger samt Fußbereichen als Kunststoffspritzgussteil ausgebildet ist. Von Vorteil ist dabei, dass die Fußbereiche als Hintergriff geformt sind und somit das Federelement dort eingreifen kann und abgestützt werden kann, so dass der Spulenträger zum Basisteil hin, insbesondere auf eine Stufe des Basisteils, gedrückt wird und der Ferritkern von der Stufe aus gesehen weggedrückt wird.

Bei einer vorteilhaften Ausgestaltung sind am Gehäuseteil taschenförmige Aufnahmebereiche, insbesondere Vertiefungen, ausgeformt, in welchen die Schenkel aufgenommen sind. Von Vorteil ist dabei, dass die Schenkel in und entgegen der Richtung der Wicklungsachse der Wicklung am Gehäuseteil anliegen, da die Schenkel in die taschenförmigen Aufnahmebereiche eingepresst sind.

Bei einer vorteilhaften Ausgestaltung ragt das Joch durch eine durchgehende Ausnehmung des Spulenträgers hindurch,
wobei der Ferritkern vom Basisteil zusammen mit dem Gehäuseteil gehäusebildend umgeben ist. Von Vorteil ist dabei, dass die von der Wicklung erzeugte Feldstärke einen starken Magnetfluss verursacht, da Ferrit eine hohe magnetische Permeabilität aufweist. Der Spulenträger ist aus Kunststoff fertigbar und auf das Joch aufsteckbar. Die Wicklung ist dann auf den Spulenträger aufgewickelt und somit um das Joch herumgeführt.

Die Schenkel sind vorzugsweise von der Wicklung nicht bewickelt. Die Schenkel sind als quaderförmige Platten ausführbar. Das Joch ist ebenso als quaderförmige Platte ausführbar, wobei allerdings die Verengung mittig im Joch angeordnet ist.

Bei einer vorteilhaften Ausgestaltung ist eine Leiterplatte zwischen dem Basisteil und der Wicklung und/oder dem Spulenträger angeordnet,
wobei die Anschlüsse der Wicklung zur Leiterplatte geführt und mit Leiterbahnen der Leiterplatte elektrisch verbunden sind. Von Vorteil ist dabei, dass mittels der elastisch ausgeführten Anschlüsse die Leiterplatte von der Wicklung zum Basisteil hin drückbar ist. Somit wird Spiel unterdrückt und eine stabile steife Ausführung ermöglicht, so dass Klappergeräusche im Betrieb vermeidbar sind.

Bei einer vorteilhaften Ausgestaltung ist zwischen der Leiterplatte und dem Basisteil eine Isolierschicht, insbesondere Isolierplatte, insbesondere zur elektrischen Isolation, angeordnet. Von Vorteil ist dabei, dass die Leiterplatte an das Basisteil andrückbar ist, insbesondere über die Anschlussleitungen der Wicklung, welche die Leiterplatte zum Basisteil hindrücken. Somit ist die Leiterplatte spielfrei mit dem Basisteil verbunden, wobei eine elektrische Isolierung zwischenordenbar ist. Diese kann als Beschichtung der bestückten Leiterplatte ausgeführt sein oder als zwischengeordnete Isolierplatte.

Bei einer vorteilhaften Ausgestaltung sind auf der Leiterplatte Kondensatoren bestückt, welche zur Wicklung elektrisch in Reihe und/oder parallel zugeschaltet sind. Von Vorteil ist dabei, dass eine hohe Effizienz erreichbar ist, da wegen der resonanten Übertragung auch bei Schwankungen der induktiven Kopplungsstärke nur geringfügige Änderungen bei der Leistungsübertragung erreichbar sind. Zur resonanten Kopplung gleicht die Resonanzfrequenz des aus der Kapazität der Kondensatoren und der Induktivität der Wicklung gebildeten Schwingkreises der Frequenz des in den Primärleiter eingeprägten Wechselstroms.

Wichtig ist bei dem System zur induktiven Übertragung elektrischer Leistung mit einem Sekundärteil, dass ein langgestreckt verlegter Linienleiter zwischen den Schenkeln angeordnet ist,
insbesondere wobei der Linienleiter zu beiden Schenkeln den selben Abstand aufweist und/oder wobei der Linienleiter parallel zu den Oberflächen beider Schenkel ausgerichtet ist,
insbesondere wobei der Linienleiter senkrecht zur Normalenrichtung der Berührfläche zwischen dem Joch und dem erste und/oder zweiten Schenkel ausgerichtet ist.

Von Vorteil ist dabei, dass das einen im Wesentlichen U-förmigen Querschnitt aufweisende Sekundärteil in Richtung des Linienleiters verschiebbar ist, ohne dass die induktive Kopplung sich ändert.

Weitere Vorteile ergeben sich aus den Unteransprüchen. Die Erfindung ist nicht auf die Merkmalskombination der Ansprüche beschränkt. Für den Fachmann ergeben sich weitere sinnvolle Kombinationsmöglichkeiten von Ansprüchen und/oder einzelnen Anspruchsmerkmalen und/oder Merkmalen der Beschreibung und/oder der Figuren, insbesondere aus der Aufgabenstellung und/oder der sich durch Vergleich mit dem Stand der Technik stellenden Aufgabe.

Die Erfindung wird nun anhand von schematischen Abbildungen näher erläutert:
In der Figur 1 ist ein erstes erfindungsgemäßes Sekundärteil eines Systems zur induktiven Übertragung elektrischer Leistung im Querschnitt dargestellt.
In der Figur 2 ist das Sekundärteil angeschnitten in Schrägansicht dargestellt.
In der Figur 3 ist das Sekundärteil explodiert in Schrägansicht dargestellt.
In der Figur 4 ist eine Seitenansicht des angeschnittenen Sekundärteils dargestellt.

Wie in den Figuren dargestellt, weist der Sekundärteil ein wannenförmiges Basisteil 4 auf, das vorzugsweise aus Metall, insbesondere Aluminium, hergestellt ist.

Das Basisteil 4 weist dabei zwei hochstehende Wandbereiche auf, in welchen plattenförmige Schenkel eines Ferritkerns aufgenommen sind.

Diese Schenkel 3 sind mittels eines ebenfalls plattenförmigen Jochs 6 des Ferritkerns miteinander verbunden.

Mit Ausnahme einer Verengung 7 des Jochs 6 ist das Joch 6 sowie jeder der Schenkel 3 vorzugsweise als jeweiliger Quader ausgeführt. Somit liegt jeweils einer der Quader an einem anderen der Quader berührend an, so dass die in Berührung stehenden Seitenflächen der Quader parallel zueinander sind.

Insgesamt weist der Ferritkern ein U-förmiges Aussehen auf.

Die Verengung 7 ist vorzugsweise mittig im Joch 6 ausgebildet, so dass das Joch 6 in dem Bereich der Verengung eine erhöhte Brechgefahr aufweist, da das Joch 6 in diesem Bereich der Verengung 7 weniger stabil ist.

Das Joch 6 ist durch einen vorzugsweise aus Kunststoff ausgeführten Spulenträger 1 gesteckt, welcher die Wicklung 5 aufnimmt, welche um das Joch 6 herumgewickelt ist.

Fußbereiche 9 auf, welche an jeweiligen Stufen anliegen, die am Basisteil 4 ausgebildet sind.

Im Basisteil 4 ist auch eine Leiterplatte 8 aufgenommen, mit welcher die Anschlüsse 21 der Wicklung 5 elektrisch verbunden sind.

Die mit elektronischen Bauelementen bestückte Leiterplatte 8 ist elektrisch isoliert zum Basisteil 4. Dies kann auch durch eine zusätzliche Isolierplatte erfolgen, welche zwischen Leiterplatte 8 und Basisteil 4 angeordnet ist.

Der Spulenträger 1 weist Fußbereiche 9 auf, an welchen Federelemente 10 abgestützt sind, die auf das Joch 6 drücken, das somit die Schenkel 3 an Auflagebereiche 20 eines Gehäuseteils 2 andrücken, das mit dem Basisteil 4 lösbar verbunden, insbesondere klipsverbunden und/oder schraubverbunden ist.

Insbesondere drücken zwar zwei Federelemente 10 auf den Spulenträger 1, jedoch ist die Verengung am Joch 6 zwischen den beiden Berührstellen der beiden Federelemente 10 am Joch 6 angeordnet.

Erfindungsgemäß ist eine Dreipunktlagerung des Ferritkerns gegen das Gehäuseteil 2 vorgesehen, so dass Verkippungen eines Schenkels 3 relativ zum Joch 6 verhinderbar sind. Hierzu liegt der erste Schenkel 3 an zwei, voneinander beabstandeten Auflagebereichen 20 des Gehäuseteils 2 an und der andere Schenkel 3 über nur einen einzigen Auflagebereich 20 am Gehäuseteil 2 an.

Somit sind die Polflächen der Schenkel 3 insgesamt über drei Auflagebereiche 20 abgestützt und daher nicht überbestimmt gelagert.

Die Auflagebereiche 20 sind am Gehäuseteil 2 ausgeformt und ragen zu den Polflächen der Schenkel 3 hervor.

Die Schenkel 3 sind vom Material des Basisteils 4 und des Gehäuseteils 2 umgeben, insbesondere aufgenommen und eingehaust.

Der aus dem Joch 6 und den Schenkeln 3 zusammengesetzte Ferritkern wird von den Federelementen 10 gegen die Dreipunktlagerung gedrückt, welche aus den drei Auflagebereichen 20 gebildet ist. Somit liegen die planen Seitenflächen der Schenkel 3 an der ebenfalls planen Seitenfläche des Jochs 6 an. Zwei der Auflagebereiche 20 stützen den ersten Schenkel 3 ab und der dritte Auflagebereich 20 stützt den anderen Schenkel 3 ab.

Durch das flächige Anliegen der planen Seitenflächen ist das Entstehen von Luftspalten zwischen dem Joch 6 und den Schenkeln 3 verhindert.

Für die Aufnahme der Schenkel weist das Gehäuseteil 2-taschenförmige Vertiefungen auf, in welche die Schenkel 3 eingesteckt sind.

Das Gehäuseteil 2 ist vorzugsweise aus Kunststoff gefertigt.

Jedes der Federelemente 10 ist an zwei Fußbereichen 9 abgestützt.

Ein langgestreckt in einer Anlage verlegter Linienleiter wird mit einem mittelfrequenten Wechselstrom beaufschlagt, der eine Frequenz zwischen 10 kHz und 1 MHz aufweist.

Der Linienleiter ist induktiv an die Wicklung 5 gekoppelt, wobei er senkrecht zur Wicklungsachse der Wicklung 5 ausgerichtet ist. Der Linienleiter ist zwischen den Schenkeln 3 angeordnet, so dass das Sekundärteil entlang dem Linienleiter verschiebbar ist, ohne dass sich die induktive Kopplung zwischen Wicklung 5 und Linienleiter verändert.

Auf diese Weise ist eine elektrische Leistung induktiv vom Linienleiter ans Sekundärteil übertragbar.

Auf der Leiterplatte 8 sind vorzugsweise Kapazitäten angeordnet, welche der Wicklung 5 in Reihe oder parallel zugeschaltet sind, wobei die Resonanzfrequenz des so entstehenden Schwingkreises der Frequenz des in den Linienleiter eingeprägten Wechselstroms gleicht. Somit ist ein hoher Wirkungsgrad bei der induktiven Übertragung erreichbar.

Vorzugsweise ist der Linienleiter an einer Schiene, insbesondere einer Einschienenhängebahn, befestigt, so dass ein Schienenfahrzeug mittels des mit ihm verbundenen Sekundärteils des Fahrantrieb und die Steuerung des Schienenfahrzeugs mit elektrischer Leistung versorgt.

Die vom Federelement 10 erzeugte Federkraft wird also zum Zusammendrücken des Federkerns verwendet. Für das Andrücken der Leiterplatte 8 an das Basisteil 4 ist beispielsweise ein elastisches Teil, insbesondere zweites Federelement, verwendbar, das zwischen der Leiterplatte 8 und dem Spulenträger 1, insbesondere dem jeweiligen Fußbereich 9 des Spulenträgers 1, angeordnet ist. Somit sind derjenige Kraftbetrag, welcher zum Andrücken der Leiterplatte 8 verwendet wird, durch das elastische Teil bestimmt und derjenige Kraftbetrag, welcher zum Zusammendrücken des Ferritkerns verwendet wird, unterschiedlich. Vorzugsweise ist eine höhere Kraft aufgewendet zum Zusammendrücken des Ferritkerns verwendet als zum Andrücken der Leiterplatte 8.

Bei weiteren erfindungsgemäßen Ausführungsbeispielen wird jedes der Federelemente 10 an nur einem einzigen Fußbereich abgestützt.

Bei weiteren erfindungsgemäßen Ausführungsbeispielen wird der Spulenträger 1 nicht an einer Stufe des Basisteils 4 abgestützt, sondern drückt mittels seiner Fußbereiche 9 die Leiterplatte 8 zum Basisteil 4 hin, insbesondere also an die zwischengeordnete Isolierschicht oder Isolierplatte.

Somit ist nicht nur der Federkern von der Federkraft zusammengehalten, sondern auch die Leiterplatte 8 spielfrei angedrückt an das Basisteil 4.

Auf diese Weise ist derselbe Kraftbetrag zum Zusammenhalt des Federkerns wie auch zum Andrücken der Leiterplatte 8 verwendet.

### Bezugszeichenliste

1 Spulenträger
2 Gehäuseteil
3 Schenkel
4 Basisteil
5 Wicklung
6 Joch
7 Verengung, insbesondere Engstelle
8 Leiterplatte
9 Fußbereich des Spulenträgers 1
10 Federelement
20 Auflagebereich
21 Anschluss der Wicklung 5

## Patentansprüche

1. Sekundärteil, insbesondere für ein System zur induktiven Übertragung elektrischer Leistung,
wobei das Sekundärteil einen Ferritkern (3,6) aufweist,
wobei eine Wicklung (5) von einem Spulenträger (1) aufgenommen ist,
wobei ein an zumindest einem ersten Fußbereich (9) des Spulenträgers (1) abgestütztes erstes Federelement (10) den Ferritkern an Auflagebereiche (20) eines Gehäuseteils (2) andrückt,
wobei das Gehäuseteil (2) mit einem Basisteil (4) verbunden ist, insbesondere mittels Schrauben,
- wobei der erste Fußbereich (9) an einer ersten Stufe des Basisteils (4) abgestützt ist
- oder wobei der Spulenträger (1), insbesondere mittels seines Fußbereiches, an einer Leiterplatte (8) abgestützt ist, welche zwischen dem Spulenträger (1) und dem Basisteil (4) angeordnet ist, insbesondere wobei der Spulenträger (1) die Leiterplatte (8) zum Basisteil (4) hindrückt, insbesondere über eine zwischengeordnete Isolierschicht, insbesondere Isolierbeschichtung der Leiterplatte (8) oder Isolierplatte.

2. Sekundärteil nach Anspruch 1, wobei die erste Stufe auf der vom Federelement (10) abgewandten Seite des ersten Fußbereichs (9) angeordnet ist.

3. Sekundärteil nach einem der vorangegangenen Ansprüche, wobei der Ferritkern ein Joch (6) und zwei Schenkel (3) aufweist.

4. Sekundärteil nach einem der vorangegangenen Ansprüche,
wobei ein an zumindest einem zweiten Fußbereich (9) des Spulenträgers (1) abgestütztes zweites Federelement (10) den Ferritkern an die Auflagebereiche (20) des Gehäuseteils (2) andrückt,
wobei der zweite Fußbereich (9) an einer zweiten Stufe des Basisteils (4) abgestützt ist, insbesondere wobei die zweite Stufe auf der vom zweiten Federelement (10) abgewandten Seite des zweiten Fußbereichs (9) angeordnet ist.

5. Sekundärteil nach einem der vorangegangenen Ansprüche, sofern von Anspruch 3 abhängig,
wobei das erste Federelement (10) auf das Joch (6) des Ferritkerns drückt,
wobei das zweite Federelement (10) auf das Joch (6) des Ferritkerns drückt,
wobei das Joch (6) eine Verengung (7), insbesondere Engstelle, aufweist,
welche zwischen dem ersten Federelement (10) und dem zweiten Federelement (10) angeordnet ist,
insbesondere wobei die Verengung (7) zwischen demjenigen Berührbereich angeordnet ist,
an welchem das erste Federelement (10) das Joch (6) berührt, und demjenigen Berührbereich angeordnet ist, an welchem das zweite Federelement (10) das Joch (6) berührt.

6. Sekundärteil nach einem der vorangegangenen Ansprüche, sofern von Anspruch 3 abhängig,
wobei der erste der beiden Schenkel (3) quaderförmig ausgeführt ist,
wobei der zweite der beiden Schenkel (3) quaderförmig ausgeführt ist,
wobei das Joch (6) mit Ausnahme der Verengung (7) quaderförmig ausgeführt ist.

7. Sekundärteil nach einem der vorangegangenen Ansprüche, sofern von Anspruch 3 abhängig,
wobei der erste Schenkel (3) eine ebene Seitenfläche aufweist, mit welcher der erste Schenkel (3) an einer ebenen Seitenfläche des Jochs (6) anliegt,
wobei der zweite Schenkel (3) eine ebene Seitenfläche aufweist, mit welcher der zweite Schenkel (3) an einer ebenen Seitenfläche des Jochs (6) anliegt,
insbesondere wobei die Normalenrichtung der ebenen Seitenfläche des ersten Schenkels (3) parallel zur Richtung der vom ersten Federelement (10) erzeugten Federkraft ausgerichtet ist und/oder wobei die Normalenrichtung der ebenen Seitenfläche des zweiten Schenkels (3) parallel zur Richtung der vom zweiten Federelement (10) erzeugten Federkraft ausgerichtet ist, insbesondere und zur Normalenrichtung der ebenen Seitenfläche des ersten Schenkels (3).

8. Sekundärteil nach einem der vorangegangenen Ansprüche,
wobei jede der Auflageflächen am Gehäuseteil (2) einstückig, insbesondere einteilig, ausgeformt ist und zum Ferritkern hervorragt,
insbesondere wobei das Gehäuseteil (2) samt Auflageflächen als Kunststoffspritzgussteil ausgebildet ist.

9. Sekundärteil nach einem der vorangegangenen Ansprüche,
wobei
jede der Fußbereiche am Spulenträger (1) einstückig, insbesondere einteilig, als Hintergriff am Spulenträger (1) ausgeformt ist,
insbesondere wobei der Spulenträger (1) samt Fußbereichen als Kunststoffspritzgussteil ausgebildet ist.

10. Sekundärteil nach einem der vorangegangenen Ansprüche, sofern von Anspruch 3 abhängig, wobei am Gehäuseteil (2) taschenförmige Aufnahmebereiche, insbesondere Vertiefungen, ausgeformt sind, in welchen die Schenkel (3) aufgenommen sind.

11. Sekundärteil nach einem der vorangegangenen Ansprüche, sofern von Anspruch 3 abhängig,
wobei das Joch (6) durch eine durchgehende Ausnehmung des Spulenträgers (1) hindurchragt,
wobei der Ferritkern vom Basisteil (4) zusammen mit dem Gehäuseteil (2) gehäusebildend umgeben ist.

12. Sekundärteil nach einem der vorangegangenen Ansprüche,
wobei eine Leiterplatte (8) zwischen dem Basisteil (4) und der Wicklung (5) und/oder dem Spulenträger (1) angeordnet ist,
wobei die Anschlüsse der Wicklung (5) zur Leiterplatte (8) geführt und mit Leiterbahnen der Leiterplatte (8) elektrisch verbunden sind.

13. Sekundärteil nach dem vorhergehenden Anspruch, wobei zwischen der Leiterplatte (8) und dem Basisteil (4) eine Isolierschicht, insbesondere Isolierplatte, insbesondere zur elektrischen Isolation, angeordnet ist.

14. Sekundärteil nach einem der vorangegangenen Ansprüche 12 oder 13, wobei auf der Leiterplatte (8) Kondensatoren bestückt sind, welche zur Wicklung (5) elektrisch in Reihe und/oder parallel zugeschaltet sind.

15. System zur induktiven Übertragung elektrischer Leistung mit einem Sekundärteil nach einem der vorangegangenen Ansprüche,
wobei ein langgestreckt verlegter Linienleiter zwischen zwei Schenkeln (3) des Ferritkerns angeordnet ist,
insbesondere wobei der Linienleiter zu beiden Schenkeln (3) den selben Abstand aufweist und/oder wobei der Linienleiter parallel zu den Oberflächen beider Schenkel (3) ausgerichtet ist,
insbesondere wobei der Linienleiter senkrecht zur Normalenrichtung der Berührfläche zwischen einem Joch (6) des Ferritkerns und dem erste und/oder zweiten Schenkel (3) ausgerichtet ist.

## Claims

1. Secondary part, in particular for a system for inductively transmitting electrical power,
wherein the secondary part comprises a ferrite core (3, 6), wherein a winding (5) is held by a coil carrier (1),
wherein a first spring element (10), which is supported on at least a first foot region (9) of the coil carrier (1), presses the ferrite core against bearing regions (20) of a housing part (2),
wherein the housing part (2) is connected to a base part (4), in particular by means of screws,
- wherein the first foot region (9) is supported on a first step of the base part (4),
- or wherein the coil carrier (1) is supported, in particular by means of its foot region, on a printed circuit board (8) which is arranged between the coil carrier (1) and the base part (4), in particular wherein the coil carrier (1) presses the printed circuit board (8) toward the base part (4), in particular via an interposed insulating layer, in particular an insulating coating of the printed circuit board (8) or an insulating panel.

2. Secondary part according to claim 1,
wherein the first step is arranged on the side of the first foot region (9) remote from the spring element (10).

3. Secondary part according to any one of the preceding claims,
wherein the ferrite core comprises a yoke (6) and two legs (3).

4. Secondary part according to any one of the preceding claims,
wherein a second spring element (10), which is supported on at least a second foot region (9) of the coil carrier (1), presses the ferrite core against the bearing regions (20) of the housing part (2),
wherein the second foot region (9) is supported on a second step of the base part (4),
in particular wherein the second step is arranged on the side of the second foot region (9) remote from the second spring element (10).

5. Secondary part according to any one of the preceding claims, insofar as dependent on claim 3,
wherein the first spring element (10) presses on the yoke (6) of the ferrite core,
wherein the second spring element (10) presses on the yoke (6) of the ferrite core,
wherein the yoke (6) has a narrowing (7), in particular a narrow portion,
which is arranged between the first spring element (10) and the second spring element (10),
in particular wherein the narrowing (7) is arranged between the contact area at which the first spring element (10) contacts the yoke (6) and the contact area at which the second spring element (10) contacts the yoke (6).

6. Secondary part according to any one of the preceding claims, insofar as dependent on claim 3,
wherein the first of the two legs (3) is cuboid-shaped,
wherein the second of the two legs (3) is cuboid-shaped,
wherein, with the exception of the narrowing (7), the yoke (6) is cuboid-shaped.

7. Secondary part according to any one of the preceding claims, insofar as dependent on claim 3,
wherein the first leg (3) has a flat side face, with which the first leg (3) bears against a flat side face of the yoke (6),
wherein the second leg (3) has a flat side face, with which the second leg (3) bears against a flat side face of the yoke (6),
in particular wherein the normal direction of the flat side face of the first leg (3) is oriented parallel to the direction of the spring force generated by the first spring element (10), and/or wherein the normal direction of the flat side face of the second leg (3) is oriented parallel to the direction of the spring force generated by the second spring element (10), in particular and to the normal direction of the flat side face of the first leg (3).

8. Secondary part according to any one of the preceding claims,
wherein each of the bearing areas on the housing part (2) is formed integrally, in particular in one piece, and projects toward the ferrite core,
in particular wherein the housing part (2) together with the bearing areas is formed as an injection-molded plastic part.

9. Secondary part according to any one of the preceding claims,
wherein each of the foot regions on the coil carrier (1) is formed integrally, in particular in one piece, as an undercut on the coil carrier (1),
in particular wherein the coil carrier (1) together with the foot regions is formed as an injection-molded plastic part.

10. Secondary part according to any one of the preceding claims, insofar as dependent on claim 3,
wherein pocket-shaped receiving regions, in particular recesses, in which the legs (3) are received, are formed on the housing part (2).

11. Secondary part according to any one of the preceding claims, insofar as dependent on claim 3,
wherein the yoke (6) projects through a through-opening of the coil carrier (1),
wherein the ferrite core is enclosed by the base part (4) together with the housing part (2) in such a way as to form a housing.

12. Secondary part according to any one of the preceding claims,
wherein a printed circuit board (8) is arranged between the base part (4) and the winding (5) and/or the coil carrier (1),
wherein the connections of the winding (5) are routed to the printed circuit board (8) and are electrically connected to conductor tracks of the printed circuit board (8).

13. Secondary part according to the preceding claim,
wherein an insulating layer, in particular an insulating panel, in particular for electrical insulation, is arranged between the printed circuit board (8) and the base part (4).

14. Secondary part according to any one of the preceding claims 12 or 13,
wherein capacitors are mounted on the printed circuit board (8), which capacitors are electrically connected in series and/or in parallel with the winding (5).

15. System for inductively transmitting electrical power, comprising a secondary part according to any one of the preceding claims,
wherein a line conductor, which is laid in an elongated manner, is arranged between two legs (3) of the ferrite core,
in particular wherein the line conductor is at the same distance from both legs (3),
and/or wherein the line conductor is oriented parallel to the surfaces of both legs (3),
in particular wherein the line conductor is oriented perpendicular to the normal direction of the contact area between a yoke (6) of the ferrite core and the first and/or second leg (3).

## Revendications

1. Partie secondaire, en particulier pour un système de transmission inductive de puissance électrique,
où la partie secondaire présente un noyau en ferrite (3,6),
où un enroulement (5) est accueilli par un support de bobine (1),
où
un premier élément ressort (10) supporté au moins sur une première zone de pied (9) du support de bobine (1) presse le noyau en ferrite contre des zones d'appui (20) d'un élément de boîtier (2), où l'élément de boîtier (2) est relié à un élément de base (4), en particulier au moyen de vis,
- où la première zone de pied (9) est supportée sur un premier niveau de l'élément de base (4)
- ou où le support de bobine (1), en particulier au moyen de sa zone de pied, est supporté sur une carte de circuit imprimé (8), laquelle est disposée entre le support de bobine (1) et l'élément de base (4), en particulier où le support de bobine (1) pousse la carte de circuit imprimé (8) contre l'élément de base (4), en particulier via une couche isolante intermédiaire, en particulier un revêtement isolant de la carte de circuit imprimé (8) ou une plaque isolante.

2. Partie secondaire selon la revendication 1,
où
le premier niveau est disposé du côté opposé à l'élément ressort (10) de la première zone de pied (9).

3. Partie secondaire selon l'une des revendications précédentes,
où
le noyau en ferrite présente un entrefer (6) et deux branches (3).

4. Partie secondaire selon l'une des revendications précédentes,
où
un second élément ressort (10) supporté au moins sur une seconde zone de pied (9) du support de bobine (1) presse le noyau en ferrite contre les zones d'appui (20) de l'élément de boîtier (2),
où la seconde zone de pied (9) est supportée sur un second niveau de l'élément de base (4),
en particulier où le second niveau est disposé du côté opposé au second élément ressort (10) de la seconde zone de pied (9).

5. Partie secondaire selon l'une des revendications précédentes, dans la mesure où elle dépend de la revendication 3,
où
le premier élément ressort (10) appuie sur l'entrefer (6) du noyau en ferrite,
où le second élément ressort (10) appuie sur l'entrefer (6) du noyau en ferrite,
où l'entrefer (6) présente un étranglement (7), en particulier un goulot d'étranglement,
qui est disposé entre le premier élément ressort (10) et le second élément ressort (10),
en particulier où l'étranglement (7) est disposé entre la zone de contact où le premier élément ressort (10) touche l'entrefer (6) et la zone de contact où le second élément ressort (10) touche l'entrefer (6).

6. Partie secondaire selon l'une des revendications précédentes, dans la mesure où elle dépend de la revendication 3,
où
la première des deux branches (3) est réalisée en forme de parallélépipède,
où la seconde des deux branches (3) est réalisée en forme de parallélépipède,
où l'entrefer (6), à l'exception de l'étranglement (7), est réalisé en forme de parallélépipède.

7. Partie secondaire selon l'une des revendications précédentes, dans la mesure où elle dépend de la revendication 3,
où
la première branche (3) présente une surface latérale plane, avec laquelle la première branche (3) est en contact avec une surface latérale plane de l'entrefer (6),
où la seconde branche (3) présente une surface latérale plane, avec laquelle la seconde branche (3) est en contact avec une surface latérale plane de l'entrefer (6),
en particulier où la direction normale de la surface latérale plane de la première branche (3) est parallèle à la direction de la force de ressort générée par le premier élément ressort (10) et/ou où la direction normale de la surface latérale plane de la seconde branche (3) est parallèle à la direction de la force de ressort générée par le second élément ressort (10), en particulier et à la direction normale de la surface latérale plane de la première branche (3).

8. Partie secondaire selon l'une des revendications précédentes,
où
chacune des surfaces d'appui sur l'élément de boîtier (2) est formée d'une seule pièce, en particulier d'une seule partie, et fait saillie vers le noyau en ferrite,
en particulier où l'élément de boîtier (2) avec les surfaces d'appui est réalisé comme une pièce moulée en plastique.

9. Partie secondaire selon l'une des revendications précédentes,
où
chacune des zones de pied sur le support de bobine (1) est formée d'une seule pièce, en particulier d'une seule partie, comme prise arrière sur le support de bobine (1),
en particulier où le support de bobine (1) avec les zones de pied est réalisé comme une pièce moulée en plastique.

10. Partie secondaire selon l'une des revendications précédentes, dans la mesure où elle dépend de la revendication 3,
où
des zones de réception en forme de poche, en particulier des cavités, sont formées sur l'élément de boîtier (2), dans lesquelles les branches (3) sont accueillies.

11. Partie secondaire selon l'une des revendications précédentes, dans la mesure où elle dépend de la revendication 3,
où
l'entrefer (6) traverse un évidement traversant du support de bobine (1),
où le noyau en ferrite est entouré de manière formant le boîtier par l'élément de base (4) avec l'élément de boîtier (2).

12. Partie secondaire selon l'une des revendications précédentes,
où
une carte de circuit imprimé (8) est disposée entre l'élément de base (4) et l'enroulement (5) et/ou le support de bobine (1),
où les connexions de l'enroulement (5) sont acheminées vers la carte de circuit imprimé (8) et sont connectées électriquement à des pistes conductrices de la carte de circuit imprimé (8).

13. Partie secondaire selon la revendication précédente,
où
une couche isolante, en particulier une plaque isolante, en particulier pour l'isolation électrique, est disposée entre la carte de circuit imprimé (8) et l'élément de base (4).

14. Partie secondaire selon l'une des revendications précédentes 12 ou 13,
où
des condensateurs sont montés sur la carte de circuit imprimé (8), lesquels sont connectés électriquement en série et/ou en parallèle à l'enroulement (5).

15. Système de transmission inductive de puissance électrique avec une partie secondaire selon l'une des revendications précédentes,
où
un conducteur linéaire installé de façon allongée est disposé entre deux branches (3) du noyau en ferrite,
en particulier où le conducteur linéaire présente la même distance par rapport aux deux branches (3) et/ou où le conducteur linéaire est orienté parallèle aux surfaces des deux branches (3),
en particulier où le conducteur linéaire est orienté perpendiculairement à la direction normale de la surface de contact entre un entrefer (6) du noyau en ferrite et la première et/ou la seconde branche (3).
